# EUROPÄISCHE PATENTSCHRIFT

(11) **EP 1 209 107 B1**
(45) Veröffentlichungstag und Bekanntmachung des Hinweises auf die Patenterteilung: **14.04.2004**
(21) Anmeldenummer: 01811063.5
(22) Anmeldetag: 01.11.2001
(51) Int. Cl.: B65H 19/12, B65H 29/00, B65H 5/28

(54) **Verfahren und Einrichtung zum Wechseln von Wickelständern an einer Reihe von Wickelvorrichtungen**
Method and device for changing winder frames at a row of winding devices
Méthode et dispositif pour le changement de cadres d'enroulement à une chaîne de dispositifs de bobinage

(30) Priorität: 24.11.2000 CH 22902000
(43) Veröffentlichungstag der Anmeldung: 29.05.2002
(73) Patentinhaber: Ferag AG, 8340 Hinwil (CH)
(72) Erfinder: Stauber, Hans Ulrich, 8624 Grüt (CH); Müller, Erwin, 8635 Dürnten (CH)
(74) Vertreter: Frei, Alexandra Sarah

(56) Entgegenhaltungen:
- EP-A- 0 950 626
- GB-A- 2 170 793
- US-A- 5 749 568

## Beschreibung

Die Erfindung liegt im Bereich der Förder- und Lagertechnik und betrifft ein Verfahren und eine Einrichtung nach den Oberbegriffen der entsprechenden, unabhängigen Patentansprüche. Das erfindungsgemässe Verfahren und die erfindungsgemässe Einrichtung dienen zum Auswechseln von Wickelständern an einer Reihe von im wesentlichen parallel zueinander angeordneten, Wickelvorrichtungen. Die Wickelständer tragen je einen Wickelkern, auf den eine Vielzahl von biegbaren, flachen Gegenständen (z.B. Druckprodukte) mit Hilfe eines Wickelbandes zu einem Wickel aufgewickelt werden kann. Die Wickelvorrichtungen wickeln Gegenstände von Wickeln auf Wickelständern ab oder erstellen Wickel durch Aufwickeln von Gegenständen auf den Wickelkern von Wickelständern.

In der Druckereiindustrie ist es bekannt, Druckprodukte oder Teile davon für Zwischenlagerung oder Transport in Schuppenformation mit Hilfe eines Wickelbandes auf einen Wickelkern aufzuwickeln, die Wickel zu transportieren und/oder zwischenzulagem und bei Bedarf die Druckprodukte für eine Weiterverarbeitung wieder als Schuppenformation von den Wickeln abzuwickeln. Die genannten Wickel haben üblicherweise einen Durchmesser bis zu zwei Metern und wiegen bis zu einer Tonne. Die axiale Breite derartiger Wickel entspricht im wesentlichen der Breite der aufgewickelten Produkte und beträgt beispielsweise 30 bis 50 cm.

Für das Wechseln von Wickeln bzw. Wickelkernen an Wickelvorrichtungen werden entweder Wickel und leere Wickelkerne an sich (ohne weitere Hilfsmittel) gehandhabt oder es kommen sogenannte Wickelständer zur Anwendung, die einen Wickel oder einen leeren Wickelkern tragen. Die Wickelständer sind üblicherweise einfache, mobile, gegebenenfalls passiv verfahrbare Vorrichtungen, an denen ein Wickelkern frei um eine horizontale Achse drehbar angeordnet ist. Üblicherweise weisen die Wickelständer auch Vorrichtungen zum Auf- und Abwickeln des Wickelbandes auf. Auf den Wickelkern eines "leeren Wickelständers" sind keine Druckprodukte aufgewickelt, ein "beladener Wickelständer" trägt einen Wickel von Druckprodukten.

Beispiele von Wickelständern sind beispielsweise beschrieben in den Publikationen DE-3236866 (oder US-4587790), EP-0149058 (oder US-4676496), EP-0242607 (oder US-4703901), EP-0719720 (US-5673869), A oder GB 2 170 793 gemäss dem Oberbegriff der Ansprüche 1 und 8.

Wickelständer und Wickelvorrichtungen sind üblicherweise derart aneinander angepasst, dass die Druckprodukte direkt ab einem daran angekoppelten Wickelständer abgewickelt oder direkt auf den Wickelkern eines solchen Wickelständers aufgewickelt werden können. Dazu wird der Wickelständer auf einer der Wegführung bzw. Zuführung der Schuppenformation entgegengesetzten Seite der Wickelvorrichtung positioniert und an diese gekoppelt, wobei der Wickel bzw. der Wickelkern üblicherweise auf die Richtung der Wegführung bzw. Zuführung der Produkte ausgerichtet ist aus Platzgründen gegen diese aber auch leicht abgewinkelt sein kann.

Wickelvorrichtungen sind beispielsweise entlang von Verarbeitungsstrecken (z.B. Sammeltrommeln, Zusammentragvorrichtungen) angeordnet und dienen dazu, je ein Teilprodukt ab Wickeln in die Verarbeitung zuzuführen. Entlang der Verarbeitungsstrecke entstehen aus je einer Mehrzahl der Teilprodukte fertige Druckprodukte. Die Zuführungsrichtung für die Teilprodukte ist dabei üblicherweise im wesentlichen quer zur Verarbeitungsstrecke ausgerichtet und die Wickelvorrichtungen sind auf einer Seite oder auf beiden Seiten der Verarbeitungsstrecke in einer oder zwei Reihen angeordnet, wobei die an die Wickelvorrichtungen angekoppelten Wickelständer eine Wickelständerreihe bilden, die im wesentlichen parallel zur Reihe der Wickelvorrichtungen verläuft.

Aus verschiedenen Gründen ist es wünschenswert, dass derartige Verarbeitungsstrecken möglichst kurz sind. Das heisst für die Wickelvorrichtungen, dass sie in Richtung der Verarbeitungsstrecke, d.h. quer zur Zuführungsrichtung, so schmal wie möglich sein sollten. Dies gilt dann auch für die Wickelständer und bedeutet auch eine Beschränkung des Platzes, der für das Wechseln der Wickelständer zur Verfügung steht.

Wickelständer werden gemäss dem Stande der Technik beispielsweise manipuliert und transportiert, indem sie an geeignete Fahrzeuge angekoppelt oder durch Ladegabeln von entsprechenden Fahrzeugen angehoben werden. Für das Wechseln von Wickelständern an Wickelvorrichtungen eignet sich eine derartige Manipulation nur dann, wenn an die Wechselgeschwindigkeit und an den Automatisierungsgrad keine hohen Ansprüche gestellt werden, wenn der Platz, an dem die Wickelständer gelagert werden, relativ weit von den Wickelvorrichtungen entfernt ist und/oder häufig wechselt und wenn für das Rangieren mit dem Fahrzeug im Bereich der Wickelvorrichtungen genügend Platz vorhanden ist.

Wenn in der näheren Umgebung der Wickelvorrichtungen Lagerplatz für die Lagerung von Wickelständern permanent zur Verfügung steht, ist es vorteilhaft, für das Wechseln der Wickelständer und gleichzeitig auch für das Ein- und Auslagern spezialisierte und mit festen Installationen verbundene Einrichtungen für die Manipulation der Wickelständer vorzusehen, wie dies beispielsweise in der Publikation EP-0950626 beschrieben ist.

Es ist auch bekannt, beispielsweise aus der Publikation EP-0527702 (oder US-5379963 ), die sich mit dem Wechseln von Wickeln (nicht Wickelständern) an Wickelvorrichtungen befasst, den effektiven Wickelwechsel mit festen Installationen durchzuführen, für Transport und Lagerung aber frei verfahrbare Fahrzeuge zu benützen und dazwischen, vorteilhafterweise so nahe wie möglich bei den Wickelvorrichtungen entsprechend ausgerüstete Umschalgplätze einzurichten.

Die Erfindung stellt sich nun die Aufgabe, ein Verfahren aufzuzeigen und eine Einrichtung zu schaffen, mit denen Wickelständer an einer Reihe von Wickelvorrichtungen ausgewechselt werden können, wobei an den Wickelvorrichtungen einzusetzende Wikkelständer mit anderen geeigneten Mitteln in den Bereich der Wickelvorrichtungen transportiert und dort für den Wechsel bereitgestellt werden und wobei von den Wikkelvorrichtungen entlassene Wickelständer unmittelbar nach dem effektiven Wechsel für einen Abtransport, für den andere geeignete Mittel eingesetzt werden, positioniert werden. Verfahren und Einrichtung gemäss Erfindung sollen es ermöglichen, den Wikkelständer-Wechsel sehr schnell durchzuführen, so dass auch mit einer Pufferkapazität zwischen Wickel und Verarbeitung oder Wegführung eine unterbruchslose Verarbeitung bzw. Wegführung möglich ist. Trotzdern soll das Verfahren und die Einrichtung einfach und platzsparend und in bekannte Verfahren für Transport und Lagerung von Wickelständem problemlos integrierbar sein.

Diese Aufgabe wird gelöst durch das Verfahren und die Einrichtung, wie sie in den Patentansprüchen definiert sind.

Erfindungsgemäss werden für den Ersatz von Wickelständern, die an einer Reihe von Wickelvorrichtungen angekoppelt sind (erste Wickelständerreihe), weitere Wickelständer in einer zweiten Wickelständerreihe, die im wesentlichen parallel zur ersten Wikkelständerreihe und von dieser durch eine Transportgasse beabstandet angeordnet ist, bereitgestellt, derart, dass der Wickel bzw. der Wickelkern jedes bereitgestellten Wikkelständers eine für die Ankoppelung geeignete Orientierung aufweist und auf diejenige Wickelvorrichtung ausgerichtet ist, an die er angekoppelt werden soll. Die Wickelachsen der bereitgestellten Wickelständer sind beispielsweise Richtung der Wickelständerreihen ausgerichtet und auch aufeinander ausgerichtet, so dass die Wickelkerne im wesentlichen koaxial angeordnet sind. Die Transportgasse zwischen der ersten und der zweiten Wickelständerreihe hat eine Breite, die grösser ist als die Ausdehnung der Wickelständer quer zur Wickelachse.

Für einen Wickelständer-Wechsel wird gemäss Erfindung wie folgt vorgegangen: Der an der Wickelvorrichtung angekoppelte Wickelständer wird von dieser entkoppelt und quer zur ersten Wickelständerreihe von dieser weg in die Transportgasse und dann im wesentlichen parallel dazu entlang der Transportgasse bis zu deren Ende transportiert, wo er für einen Wegtransport in einer an das Ende der Transportgasse anschliessenden und sich in etwa derselben Richtung erstreckenden, dritten Wickelständerreihe positioniert wird. Während dem Transport des zu entfernenden Wickelständers entlang der Transportgasse wird der für die betreffende Wickelvorrichtung in der zweiten Wickelständerreihe bereitgestellte Wickelständer quer zu seiner Wickelachse über die Transportgasse an die Wickelvorrichtung (in die erste Wickelständerreihe) bewegt und an dieser angekoppelt.

Offensichtlich können Wickelwechsel an verschiedenen Wickelvorrichtungen der Reihe gleichzeitig oder einander zeitlich überschneidend durchgeführt werden. Für schnelle Wickelwechsel ist dafür zu sorgen, dass der Transport der von Wickelvorrichtungen entfernten Wickelständer entlang der Transportgasse den prioritär zu handhabenden Transport der einzusetzenden Wickelständer über die Transportgasse nicht stört. Je nach Länge der Transportgasse bzw. Zahl der Wickelvorrichtungen und je nach Häufigkeit der Wickelständer-Wechsel, mag es vorteilhaft sein, die Transportschritte quer zur Transportgasse und entlang der Transportgasse auf verschiedenen Niveaus durchzuführen, derart, dass sie voneinander im wesentlichen unabhängig sind. Ebenso ist es denkbar, an beiden Enden der Transportgasse dritte Wickelständerreihen vorzusehen und den Transport entlang der Transportgasse in beiden Richtungen zu ermöglichen.

Die erfindungsgemässe Einrichtung weist im wesentlichen zwei Transportmittel auf: ein Quertransportmittel, mit dem bereitgestellte Wickelständer über die Transportgasse zu der vorgegebenen Wickelvorrichtung und wegzuführende Wickelständer von der Wickelvorrichtung auf die Transportgasse bewegt werden, und ein Längstransportmittel, mit dem wegzuführende Wickelständer entlang der Transportgasse zur dritten Wikkelständerreihe transportiert und in dieser positioniert werden.

Für die Bereitstellung der an den Wickelvorrichtungen anzukoppelnden Wickelständer, die nicht Gegenstand der Erfindung ist, können beispielsweise frei verfahrbare Hubstapler oder andere, für die verwendeten Wickelständer geeignete Fahrzeuge eingesetzt werden. Dieselben Fahrzeuge werden vorteilhafterweise auch verwendet für den Wegtransport der in der dritten Wickelständerreihe am Ende der Transportgasse positionierten Wickelständer, wobei auch dieser Wegtransport nicht Gegenstand der Erfindung ist.

Die Funktionsschritte von Quer- und Längstransportmittel für einen Wickelständer-Wechsel sind die folgenden:
- Das Quertransportmittel ergreift einen von der Wickelvorrichtung entkoppelten Wickelständer der ersten Wickelständerreihe und verschiebt ihn in die Transportgasse;
- der von der Wickelvorrichtung entfernte Wickelständer wird vom Längstransportmittel übernommen und entlang der Transportgasse gegen die dritte Wikkelständerreihe wegtransportiert;
- gleichzeitig ergreift das Querfördermittel den entsprechenden, in der zweiten Wickelständerreihe bereitgestellten Wickelständer und transportiert ihn über die Transportgasse in die erste Wickelständerreihe.

Das Längstransportmittel weist vorteilhafterweise ein sich über die ganze Länge der Transportgasse und der daran anschliessenden, dritten Wickelständerreihe erstreckendes Transportorgan auf, zum Beispiel ein Transportband oder eine Rollenbahn, derart, dass ihm Wickelständer von beliebigen Wickelvorrichtungen auch gleichzeitig übergeben und gleichzeitig damit transportiert werden können.

Das Quertransportmittel ist vorteilhafterweise modular aufgebaut, wobei für jede Wikkelvorrichtung oder für je eine kleine Gruppe von benachbarten Wickelvorrichtungen ein individuell betreibbares Querfördermodul vorgesehen ist. Die Querfördermodule können beispielsweise als Rollenbahn oder als an einer Schiene in zwei Richtungen verfahrbares Hebezeug ausgestaltet sein.

Im Bereiche der Transportgasse ist mit geeigneten Mitteln dafür zu sorgen, dass Quertransportmittel und Längstransportmittel einander nicht stören. Dabei müssen vom Quertransportmittel gegen die Wickelvorrichtungen bewegte Wickelständer das Längstransportmittel ungehindert kreuzen können, möglichst auch dann, wenn das Längstransportmittel in Betrieb ist. Ferner müssen wegzuführende Wickelständer vom Quertransportmittel an das Längstransportmittel übergeben werden können und müssen vom Längstransportmittel entlang der Transportgasse bewegte Wickelständer das Quertransportmittel im Bereiche anderer wickelverarbeitender Vorrichtungen kreuzen können.

Die geforderten Bedingungen sind am einfachsten erfüllbar, wenn von Quer- und Längstransportmittel das eine im wesentlichen von unten (Transport durch Aufstellen), das andere im wesentlichen von oben (Transport durch Anhängen) wirkt.

Das erfindungsgemässe Verfahren und beispielhafte Ausführungsformen der erfindungsgemässen Vorrichtung werden anhand der folgenden Figuren im Detail beschrieben. Dabei zeigen:
- **Figuren 1 und 2**: eine schematisch aus der Vogelschau (Figur 1) und dreidimensional (Figur 2) dargestellte, erfindungsgemässe Einrichtung zur Illustration des erfindungsgemässen Verfahrens;
- **Figuren 3 und 4**: eine beispielhafte Ausführungsform der erfindungsgemässen Einrichtung mit Blick parallel zu den Wickelständerreihen (Figur 3) und quer dazu (Figur 4);
- **Figuren 5 und 6**: eine weitere, beispielhafte Ausführungsform der erfindungsgemässen Einrichtung mit Blick parallel zu den Wickelständerreihen (Figur 5) und aus der Vogelschau (Figur 6);
- **Figur 7**: die Ausführungsform der erfindungsgemässen Vorrichtung nach Figuren 5 und 6, die eine Wickelvorrichtung zur Herstellung von Wickeln bedient.

**Figuren 1 und 2** zeigen aus der Vogelschau (Figur 1) und in einer dreidimensionalen Darstellung (Figur 2) eine sehr schematisch dargestellte, erfindungsgemässe Einrichtung, die dem Wickelständer-Wechsel an einer Reihe von im wesentlichen zueinander parallel angeordneten Wickelvorrichtungen 1 dient. Die Wickelvorrichtungen sind Zuführungen zu einem Verarbeitungssystem, beispielsweise zu einer Verarbeitungstrommel 2 (Sammeltrommel, Sammel-Hefttrommel, Einstecktrommel etc.) und weisen zwischen einem angekoppelten Wickelständer 3 und der Abgabe in die Verarbeitungstrommel 2 einen Pufferspeicher 4 auf, dessen Kapazität an die Verarbeitungsgeschwindigkeit und an die für einen Wickelwechsel benötigte Zeit angepasst ist.

Die Wickelständer 3 weisen beispielsweise einen von einer Traggabel anhebbaren Träger 5 auf, an dem mit Hilfe eines schwenkbaren Hebels 6 ein Wickelkern 7 um die Wickelachse drehbar angeordnet ist.

Die an die wickelverarbeitenden Vorrichtungen 1 angekoppelten Wickelständer 3, die eine erste Wickelständerreihe A bilden, tragen Wickel 8, deren Grösse dauernd abnimmt. Die für Wickelwechsel bereitgestellten Wickelständer 3 bilden eine zweite Wickelständerreihe B, die parallel zur ersten Wickelständerreihe A verläuft und von dieser durch die Transportgasse 10 getrennt ist Diese Wickelständer sind normalerweise mit einem Wickel 8 beladen. Die von den wickelverarbeitenden Vorrichtungen 1 entfernten Wickelständer 3 sind am Ende der Transportgasse 10 in einer dritten Wickelständerreihe C für den Abtransport positioniert und sind üblicherweise leer, können aber auch einen Restwickel tragen.

Die für Wickelständer-Wechsel an den wickelverarbeitenden Vorrichtungen notwendigen Transportschritte sind mit Pfeilen angedeutet: ausgefüllte Pfeile Q für die Quertransportschritte, in denen bereitgestellte Wickelständer 3 von der zweiten Wickelständerreihe B in die Ankoppelungsposition (erste Wickelständerreihe A) transportiert werden und unausgefüllte Pfeile QL für den aus einem Quertransportschritt und einem Längstransportschritt bestehenden Transport von Wickelständem aus der ersten Wikkelständerreihe A in die dritte Wickelständerreihe C.

In den Figuren 1 und 2 sind die Wickelständerreihen geradlinig und parallel zueinander angeordnet, die Wickelachsen sind parallel zu den Wickelständerreihen ausgerichtet und die Wickelkerne der Wickelständer sind in diesen Reihen koaxial angeordnet. Dies sind aber keine Bedingungen für das erfindungsgemässe Verfahren. Dagegen ist es eine Bedingung für das erfindungsgemässe Verfahren, dass die in der zweiten Wickelständerreihe B bereitgestellten Wickelständer dieselbe Orientierung haben wie die Wickelständer in der ersten Wickelständerreihe A und je auf eine Wickelvorrichtung ausgerichtet sind.

Für die Bereitstellung der Wickelständer 3 (Pfeile D) in der zweiten Wickelständerreihe B, welche Bereitstellung für die Erfindung nicht relevant ist, und gegebenenfalls auch für deren Positionierung in der Ankoppelungsposition (erste Wickelständer A) sind seitliche Führungen 11 vorgesehen. Für die Positionierung der wegzuführenden Wikkelständer 3 am Ende der Transportgasse 10 (dritte Wickelständerreihe C) ist ein Stopp 12 vorgesehen, auf den die Wickelständer 3 für die Positionierung aufgeschoben werden.

**Figuren 3 und 4** zeigen eine beispielhafte Ausführungsform der erfindungsgemässen Einrichtung mit Blickrichtung parallel zur Transportgasse (Figur 3), was insbesondere das Quertransportmittel sichtbar macht, und mit Blickwinkel quer zur Transportgasse (Figur 4), was die Modularität des Quertransportmittels und das Längstransportmittel sichtbar macht. Das modular ausgebildete Quertransportmittel weist für jede Wickelvorrichtung ein Quertransportmodul 20 auf mit einer über dem Transportniveau angeordneten Querschiene 21, entlang der je ein hängendes Hebezeug 22 mit einer anhebbaren Traggabel 23 hin und her verfahrbar ist Das Hebezeug 22 ist derart ausgebildet, dass es seitlich an beladenen Wickelständem 3 vorbeibewegt oder über diese angehoben werden kann.

Für das Ergreifen eines Wickelständers in der zweiten Wickelständerreihe B wird das Hebezeug 22 in einer Konfiguration, in der es seitlich an einem bereitgestellten Wickelständer vorbei oder über diesen hinweg bewegbar ist, jenseits dieser Reihe positioniert (in Figur 3 strichpunktiert dargestellt) und in eine Transportkonfiguration gebracht. Dann wird der Wickelständer 3 mit der Traggabel 23 unterfahren und in eine Transportstellung angehoben. Die Transportstellung wird dabei beispielsweise derart gewählt, dass das Hebezeug 22 mit dem Wickelständer 3 ohne weitere Stellungsveränderung das Längstransportmittel 30 überfahren kann. In der Ankopplungsposition (erste Wickelständerreihe A) wird die Hebegabel 23 mit dem zu positionierenden Wickelständer 3 abgesenkt und die Hebegabel wird ausgefahren.

Das Längstransportmittel 30 ist in der in den Figuren 3 und 4 dargestellten Ausführungsform als umlaufendes Transportband ausgebildet. Es kann auch als Bahn von angetriebenen Rollen realisiert werden. Wenn die Rollenbahn gegen die dritte Wickelständerreihe C abfallend angeordnet ist, kann die Schwerkraft als Antrieb ausgenützt werden. Wenn die Wickelständer mit entsprechenden Laufrollen ausgerüstet sind, kann das Längstransportmittel auch als gegen die dritte Wickelständerreihe C abfallender Längsschienenstrang ausgebildet sein.

Für die Steuerung der erfindungsgemässen Einrichtung gemäss Figuren 3 und 4 sind zusätzlich zu Mitteln, mit denen ein notwendiger Wickelständerwechsel detektiert und initialisiert wird, Mittel zur Steuerung des Quertransport-Hebezeugs (Vorbeifahrkonfiguration - Transportkonfiguration und angehobene und abgesenkte Stellungen) notwendig sowie Mittel zur Steuerung des Längstransportmittels derart, dass darauf transportierte Wickelträger den Quertransport nicht stören. Dafür wird beispielsweise ein Längstransportband ganz angehalten, um an irgend einer Stelle einem Quertransport den Vortritt zu geben. Eine Rollenbahn mit angetriebenen Rollen kann örtlich desaktiviert werden, eine Bahn, auf der Wickelständer durch die Schwerkraft transportiert werden, kann örtlich durch einen entsprechenden Stopp unterbrochen werden.

**Figuren 5 und 6** zeigen eine weitere beispielhafte Ausführungsform der erfindungsgemässen Einrichtung mit Blickwinkel parallel zur Transportgasse (Figur 5) und aus der Vogelschau (Figur 6). Das Längstransportmittel 30 weist ein Paar von schienenartigen Rollenbahnen auf. Das Quertransportmittel besteht wiederum aus einer Anzahl von Quertransportmodulen, die je einen bereitstellungsseitigen Zugwagen 40 mit einer darauf montierten, anhebbaren Rollenbahn 41, einen verarbeitungsseitigen Zugwagen 42 mit einer darauf montierten, anhebbaren Rollenbahn 41 und eine zwischen den Rollenbahnen des Längstransportmittels 30 stationär angeordnete, anhebbare Rollenbahn 43 auf. Wickelständer in der ersten oder zweiten Wickelständerreihe werden für den Transport bis zum Längstransportmittel von den entsprechenden Zugwagen unterfahren, angehoben (vorzugsweise direkt auf das Niveau der angehobenen, stationären Rollenbahn 43 und weggezogen. Dann werden sie auf die stationäre Rollenbahn 43 geschoben und für den Wegtransport auf das Längstransportmittel 30 abgesenkt oder für eine Positionierung in der ersten Wickelständerreihe A auf die angehobene Rollenbahn 41 des verarbeitungsseitigen Zugwagens 42 geschoben, durch diesen in der zweiten Wickelständerreihe A positioniert und abgesenkt.

**Figur 7** zeigt nochmals die Ausführungsform der erfindungsgemässen Einrichtung, wie sie bereits in den Figuren 5 und 6 dargestellt ist, wobei die Einrichtung in diesem Falle dem Wickelständer-Wechsel in einer Wickelvorrichtung dient, in der aus einer zugeführten Schuppenformation 50 von flachen, biegbaren Gegenständen Wickel 8 erzeugt werden. Der Betrieb der Einrichtung ist in diesem Falle an sich gleich wie für die im Zusammenhang mit den vorhergehenden Figuren durchgeführten Wickelständer-Wechsel, wobei die Beladung bzw. Leerheit der Wickelständer umgekehrt ist, das heisst, es müssen im wesentlichen volle Wickelständer 3, die einen Wickel 8 tragen von den Wickelvorrichtungen entfernt werden und Wickelständer 3 mit leeren Wickelkernen 7 dort eingesetzt werden. Wenn die leeren Wickelständer quer zur Wickelachse (also in Quertransportrichtung) eine kleinere Ausdehnung haben als beladene Wickelständer, wie dies für die in allen Figuren dargestellten Wickelständer der Fall ist, muss die Transportgasse 10 für den in der Figur 7 dargestellten Fall breiter sein als für den in den anderen dargestellten Fällen.

Ein Vergleich der Figuren 5 und 7 zeigt auch, dass es ohne weiteres möglich ist, in einer Reihe von Wickelvorrichtungen, an denen nach dem erfindungsgemässen Verfahren und mit der erfindungsgemässen Einrichtung Wickelständer gewechselt werden, sowohl Wickel-verarbeitende als auch Wickel-produzierende Wickelvorrichtungen vorhanden sein können. In einem solchen Falle ist es nicht mehr unabdingbar, dass alle von Wickelvorrichtungen entfernten Wickelständer für einen Wegtransport in der dritten Wickelständerreihe C positioniert werden. Stattdessen können ausgewählte Wickelständer auch von einer Wickel-produzierenden Wickelvorrichtung durch einen Quertransportschritt von der Wickelvorrichtung entfernt, in einem Längstransportschritt in den Bereich einer weiteren Wickelvorrichtung gebracht und durch einen weiteren Quertransportschritt für diese Wickelvorrichtung bereitgestellt werden. Da das Längstransportmittel vorteilhafterweise nur in einer Transportrichtung arbeitet, gilt dies nur für zwei Wickelvorrichtungen, die entsprechend in der Reihe angeordnet sind. Für eine umgekehrte Anordnung der betroffenen zwei Wickelvorrichtungen muss der entfernte Wickelständer in der dritten Wickelständerreihe C positioniert und von dort mittels weiterer geeigneter Transportmittel am entsprechenden Platz in der zweiten Wikkelständerreihe B bereitgestellt werden.

Das erfindungsgemässe Verfahren und die erfindungsgemässe Einrichtung haben gegenüber bekannten Installationen den Vorteil, dass sie besonders einfach realisierbar sind, dass die weiter notwendigen Transportmittel für die Ein- und Auslagerung der Wickelständer von der Wechseleinrichtung vollständig unabhängig sind, dass Wickelwechsel an verschiedenen Wickelstationen gleichzeitig oder einander zeitlich überlappend durchführbar sind und dass Wickelwechsel dank der mindestens teilweise möglichen Gleichzeitigkeit des Entfernens des Wickelständers von der Wickelvorrichtung und des Positionierens des neuen Wickelständers in der Wickelvorrichtung sehr schnell durchführbar sind.

## Patentansprüche

1. Verfahren zum Wickelständer-Wechsel an einer Reihe von Wickelvorrichtungen (1), an die je ein Wickelständer (3) mit einem um eine Wickelachse drehbaren Wickelkern (7) angekoppelt wird und die in der Reihe derart angeordnet sind, dass angekoppelte Wickelständer (3) auf einer Seite der Reihe von Wikkelvorrichtungen (1) eine erste Wickelständerreihe (A) bilden, welches Verfahren aus einer Vielzahl von Wechselschritten besteht, wobei in jedem Wechselschritt ein an einer Wickelvorrichtung (1) angekoppelter Wickelständer (3) entkoppelt und aus der ersten Wickelständerreihe (A) entfernt wird und ein weiterer Wickelständer (3) in die erste Wickelständerreihe (A) gebracht und an die Wickelvorrichtung (1) angekoppelt wird, wobei Wickelständer (3) für die Wickelschritte bereitgestellt werden in einer zweiten Wickelständerreihe (B), je auf diejenige Wickelvorrichtung (1) ausgerichtet, für die sie bestimmt sind, und je mit derselben Orientierung wie ein an diese Wickelvorrichtung (1) angekoppelter Wickelständer (3), wobei zwischen der ersten und der zweiten Wickelständerreihe (A und B) eine Transportgasse (10) freigehalten wird, und wobei für jeden Wechselschritt ein zu entfernender Wikkelständer (3) quer zur Transportgasse (10) in die Transportgasse (10) bewegt und entlang der Transportgasse (10) transportiert wird, **dadurch gekennzeichnet dass** der Wickelssänder am Ende der Transportgasse (10) in einer dritten, in Richtung der Transportgasse ausgerichteten Wickelständerreihe (C) positioniert wird und ein für die betreffende Wickelvorrichtung (1) in der zweiten Wickelständerreihe (B) bereitgestellter Wickelträger (3) quer zur Transportgasse (10) über die Transportgasse (10) in die erste Wickelständerreihe (A) bewegt wird.

2. Verfahren nach Anspruch 1, **dadurch gekennzeichnet, dass** die erste, zweite und dritte Wickelständerreihe (A, B, C) sowie die Transportgasse (10) parallel zueinander verlaufen.

3. Verfahren nach Anspruch 1 oder 2, **dadurch gekennzeichnet, dass** die Wikkelkeme (7) der Wickelständer (3) in den Wickelständerreihen (A, B, C) koaxial aufeinander ausgerichtet sind.

4. Verfahren nach einem der Ansprüche 1 bis 3, **dadurch gekennzeichnet, dass** der Transportschritt, in dem ein Wickelständer (3) für eine spezifische Wickelvorrichtung (1) von der zweiten in die erste Wickelständerreihe transportiert wird, gleichzeitig mit dem Transportschritt, in dem ein aus derselben Wickelvorrichtung (1) entfernter Wickelständer (3) entlang der Transportgasse (10) transportiert wird, durchgeführt wird.

5. Verfahren nach einem der Ansprüche 1 bis 4, **dadurch gekennzeichnet, dass** Wechselschritte an verschiedenen Wickelvorrichtungen (1) gleichzeitig oder einander zeitlich mindestens teilweise überlappend durchgeführt werden.

6. Verfahren nach einem der Ansprüche 1 bis 5, **dadurch gekennzeichnet, dass** Transportschritte, in denen Wickelständer (3) von der zweiten Wickelständerreihe (B) in die erste Wickelständerreihe (A) transportiert werden, für die Überquerung der Transportgasse (10) gegenüber Transportschritten entlang der Transportgasse (10) prioritär behandelt werden.

7. Verfahren nach einem der Ansprüche 1 bis 6, **dadurch gekennzeichnet, dass** in allen Wickelvorrichtungen (1) Wickel (8) verarbeitet werden, dass in der zweiten Wickelständerreihe (B) mit Wickeln (8) beladene Wickelständer (3) bereitgestellt werden und dass Wickelständer (3) mit leeren Wickelkernen (7) entlang der Transportgasse (10) transportiert und in der dritten Wickelständerreihe (C) positioniert werden.

8. Einrichtung zum Wickelständer-Wechsel an einer Reihe von Wickelvorrichtungen (1), an die je ein Wickelständer (3) mit einem um eine Wickelachse drehbaren Wickelkern (7) ankoppelbar ist und die in der Reihe derart angeordnet sind, dass angekoppelte Wickelständer (3) auf einer Seite der Reihe von Wickelvorrichtungen (1) eine erste Wickelständerreihe (A) bilden, wobei für die Bereitstellung von Wickelständern (3) Platz für eine zweite Wickelständerreihe (B) vorgesehen ist sowie eine zwischen der ersten und der zweiten Wickelständerreihe (A und B) verlaufende Transportgasse (10) **dadurch gekennzeichnet, dass** auch Plats vorgesehen ist für eine dritte in Richtung der Transportgasse (10) verlaufende und an das Ende der Transportgasse (10) anschliessende Wickelständerreihe (C) und dass die Einrichtung ein die erste und die zweite Wickelständerreihe (A und B) miteinander verbindendes Quertransportmittel für Transportschritte in zwei Richtungen quer zu den Wickelständerreihen (A und B) und über die Transportgasse (10) und ein Längstransportmittel (30) für Transportschritte längs der Transportgasse (10) in einer Richtung gegen die dritte Wickelständerreihe (C) und für die Positionierung von Wickelständern in der dritten Wickelständerreihe (C) aufweist.

9. Einrichtung nach Anspruch 8, **dadurch gekennzeichnet, dass** das Längstransportmittel (30) ein sich über die ganze Länge der Transportgasse (10) und der dritten Wickelständerreihe (C) erstreckendes Transportorgan aufweist.

10. Einrichtung nach Anspruch 9, **dadurch gekennzeichnet, dass** das Transportorgan des Längstransportmittels (30) ein umlaufend angetriebenes Transportband, eine angetriebene oder eine gegen die dritte Wickelständerreihe (C) abfallende Rollenbahn oder einen gegen die dritte Wickelständerreihe (C) abfallenden Schienenstrang aufweist.

11. Einrichtung nach einem der Ansprüche 8 bis 10, **dadurch gekennzeichnet, dass** das Quertransportmittel eine Mehrzahl von Quertransportmodulen (20) aufweist, die je einer Wickelvorrichtung (1) oder einer Gruppe von benachbarten Wickelvorrichtungen (1) zugeordnet sind.

12. Einrichtung nach einem der Ansprüche 8 bis 11, **dadurch gekennzeichnet, dass** von Quertransportmittel und Längstransportmittel (30) das eine für eine Transportwirkung von oben und das andere für eine Transportwirkung von unten ausgerüstet ist.

13. Einrichtung nach Anspruch 11 und 12, **dadurch gekennzeichnet, dass** jedes Quertransportmodul (20) eine quer zur Transportgasse (10) ausgerichtete Querschiene (21) und ein entlang der Schiene hängend verfahrbares Hebezeug (22) aufweist.

14. Einrichtung nach einem der Ansprüche 8 bis 11, **dadurch gekennzeichnet, dass** Quertransportmittel und Längstransportmittel (30) für eine Transportwirkung von unten ausgerüstet sind.

15. Einrichtung nach Anspruch 11 und 14, **dadurch gekennzeichnet, dass** jedes Quertransportmodul (20) auf beiden Seiten des Längstransportmittels (30) je einen Zugwagen (40, 42) mit einer darauf hebbar montierten Rollenbahn (41) und eine im Bereich des Längstransportmittels (30) stationär angeordnete, hebbare Rollenbahn (43) aufweist.

## Claims

1. Method for exchanging roll supports on a plurality of winding stations (1) arranged in a row such that roll supports (3) coupled to the winding stations form a first row (A) of roll supports on one side of the row of winding stations (1), the roll supports each comprising a roll core (7) mounted rotatable around a winding axis, the method consisting of a multitude of roll support exchanges each exchange comprising the steps of uncoupling a first roll support (3) from the winding station (1) it is coupled to and removing the first roll support from the first row (A) and the step of bringing a second roll support (3) into the first row (A) and coupling it to said winding station (1), wherein second roll supports (3) are positioned in readiness for an exchange in a second row (B) of roll supports, each positioned second roll support being aligned to the one winding station (1), for which it is destined, and each second roll support in the second row (B) having the same orientation as the first roll support (3) coupled to said winding station (1), wherein between the first and the second row (A and B) a transport alley (10) is kept free, and wherein for every exchange the first roll support (3) to be removed is moved transverse to the transport alley (10) into the transport alley (10) and is transported along the transport alley (10), **characterized in that** the roll support is positioned in a third row (C) of roll supports situated at the end of the transport alley (10) and aligned in the direction of the transport alley and the second roll support (3) in readiness in the second row (B) for said winding station (1) is moved transverse to the transport alley (10) across the transport alley (10) into the first row (A).

2. Method in accordance with claim 1, **characterized in that** the first, second and third row of roll supports (A, B, C) as well as the transport alley (10) run parallel to one another.

3. Method according to claim 1 or 2, **characterized in that** the roll cores (7) of the roll supports (3) in the rows of roll supports (A, B, C) are aligned coaxially to one another.

4. Method in accordance with one of claims 1 to 3, **characterized in that** the transport step, in which a second roll support (3) destined for a specific winding station (1) is transported from the second to the first row, is carried out simultaneously with the transport step, in which a first roll support (3) removed from said specific winding station (1) is transported along the transport alley (10).

5. Method according to one of claims 1 to 4, **characterized in that** exchanges on different winding stations (1) are carried out simultaneously or at least with a time overlap.

6. Method in accordance with one of claims 1 to 5, **characterized in that** transport steps, in which roll supports (3) are transported from the second row (B) of roll supports to the first row (A) of roll supports including crossing the transport alley (10) are treated with priority over transport steps along the transport alley (10).

7. Method according to one of claims 1 to 6, **characterized in that** in all winding stations (1) rolls are processed, that in the second row (B) roll supports (3) loaded with rolls are in readiness and that roll supports (3) with empty roll cores (7) are transported along the transport alley (10) and are positioned in the third row (C).

8. Installation for exchanging roll supports on a plurality of winding stations (1) arranged in a row such that roll supports (3) coupled to the winding stations form a first row (A) of roll supports on one side of the row of winding stations (1), the roll supports each comprising a roll core (7) mounted rotatable around a winding axis, wherein space is provided for a second row (B) of roll supports being positioned in this second row (B) in readiness for the exchange, and for a transport alley (10) running between the first and the second row (A and B) of roll supports, **characterized in that** space is provided for a third row (C) of roll supports running in the direction of the transport alley (10) and adjoining the end of the transport alley (10) and that the installation comprises a transverse transport means connecting the first and the second row of roll supports equipped for transport steps in two directions transverse to the first and second row (A and B) of roll supports and across the transport alley (10) and a longitudinal transport means (30) for transport steps along the transport alley (10) in a direction towards the third row (C) of roll supports and for positioning roll supports in the third row (C).

9. Installation in accordance with claim 8, **characterized in that** the longitudinal transport means (30) comprises a transportation organ extending over the whole length of the transport alley (10) and over the length of the third row of roll supports (C).

10. Installation according to claim 9, **characterized in that** the transportation organ of the longitudinal transport means (30) is a driven conveyor belt, a driven conveyor roller track or a roller track descending towards the third row (C) or a stretch of rail descending towards the third row (C).

11. Installation in accordance with one of claims 8 to 10, **characterized in that** the transverse transport means comprises a plurality of transverse conveying modules (20), each being assigned to one winding station (1) or to a group of adjacent winding stations (1).

12. Installation according to one of claims 8 to 11, **characterized in that** one of the transverse transport means and longitudinal transport means (30) is equipped for acting from above and the other one for action from below.

13. Installation in accordance with claims 11 and 12, **characterized in that** every transverse transport module (20) comprises a transverse rail (21) oriented transverse to the transport alley (10) and a lifting device (22) suspended from the rail and movable along the rail.

14. Installation according to one of claims 8 to 11, **characterized in that** the transverse transport means and the longitudinal transport means (30) are equipped for acting from below.

15. Installation in accordance with claim 11 and 14, **characterized in that** every transverse conveying module (20) comprises on each side of the longitudinal transport means (30) a traction carriage (40, 42) with an elevatable roller track (41) installed on it and in the area of the longitudinal transport means a stationary, elevatable roller track (43).

## Revendications

1. Procédé pour le remplacement des cadres d'enroulement d'une série de dispositifs d'enroulement (1) à chacun desquels est accouplé un cadre d'enroulement (3) doté d'un mandrin d'enroulement (7) apte à tourner autour d'un axe d'enroulement et qui sont disposés en série de telle sorte que les cadres d'enroulement (3) accouplés forment sur un côté de la série de dispositifs d'enroulement (1) une première série (A) de cadres d'enroulement, lequel procédé est constitué d'une pluralité d'étapes d'enroulement, et dans chaque étape d'enroulement, un cadre d'enroulement (3) accouplé à un dispositif d'enroulement (1) est désaccouplé et enlevé de la première série (A) de cadres d'enroulement et un autre cadre d'enroulement (3) est amené dans la première série (A) de cadres d'enroulement et est accouplé au dispositif d'enroulement (1), des cadres d'enroulement (3) étant préparés pour les étapes d'enroulement dans une deuxième série (B) de cadres d'enroulement où ils sont tous orientés dans la direction du dispositif d'enroulement (1) auquel ils sont destinés, chacun dans la même orientation qu'un cadre d'enroulement (3) accouplé à ce dispositif d'enroulement (1), une voie de transport (10) étant libérée entre la première et la deuxième série de cadres d'enroulement (A et B), tandis que pour cette étape d'enroulement, un cadre d'enroulement (3) est déplacé transversalement par rapport à la voie de transport (10) et jusque dans la voie de transport (10) et est transporté le long de la voie de transport (10), **caractérisé en ce que** le cadre d'enroulement situé à l'extrémité de la voie de transport (10) est placé dans une troisième série de cadres d'enroulement (C) orientés dans la direction de la voie de transport et **en ce qu'**un cadre d'enroulement (3) de la deuxième série (B) de cadres d'enroulement préparés pour le dispositif d'enroulement concerné est déplacé transversalement par rapport à la voie de transport (10) à travers la voie de transport (10) pour être placé dans la première série de cadres d'enroulement (A).

2. Procédé selon la revendication 1, **caractérisé en ce que** la première, la deuxième et la troisième série de cadres d'enroulement (A, B, C) ainsi que la voie de transport (10) s'étendent parallèlement les unes aux autres.

3. Procédé selon la revendication 1 ou 2, **caractérisé en ce que** dans les séries de cadres d'enroulement (A, B, C), les mandrins d'enroulement (7) des cadres d'enroulement (3) sont orientés coaxialement les uns par rapport aux autres.

4. Procédé selon l'une des revendications 1 à 3, **caractérisé en ce que** l'étape de transport dans laquelle un cadre d'enroulement (3) prévu pour un dispositif d'enroulement (1) spécifique est transporté depuis la deuxième jusque dans la première série de cadres d'enroulement est exécutée en même temps que l'étape de transport dans laquelle un cadre d'enroulement (3) enlevé du même dispositif d'enroulement (1) est transporté le long de la voie de transport (10).

5. Procédé selon l'une des revendications 1 à 4, **caractérisé en ce que** les étapes de remplacement sur les différents dispositifs d'enroulement (1) sont exécutées simultanément ou en superposition temporelle au moins partielle.

6. Procédé selon l'une des revendications 1 à 5, **caractérisé en ce que** les étapes de transport dans lesquelles des cadres d'enroulement (3) sont transportés depuis la deuxième série (B) de cadres d'enroulement jusque dans la première série (A) de cadres d'enroulement pour traverser transversalement la voie de transport (10) sont traitées en priorité par rapport aux étapes de transport exécutées le long de la voie de transport (10).

7. Procédé selon l'une des revendications 1 à 6, **caractérisé en ce que** des bobines (8) sont traitées dans tous les dispositifs d'enroulement (1), **en ce que** des cadres d'enroulement (3) chargés de bobines (8) sont préparés dans la deuxième série (B) de cadres d'enroulement, et **en ce que** des cadres d'enroulement (3) dotés de mandrins d'enroulement (7) vides sont transportés le long de la voie de transport (10) et sont placés dans la troisième série (C) de cadres d'enroulement.

8. Dispositif pour le remplacement de cadres d'enroulement d'une série de dispositifs d'enroulement (1) à chacun desquels un cadre d'enroulement (3) doté d'un mandrin d'enroulement (7) apte à tourner autour d'un axe d'enroulement peut être accouplé et qui sont disposés en série de telle sorte que des cadres d'enroulement (3) accouplés sur un côté de la série de dispositifs d'enroulement (1) forment une première série (A) de cadres d'enroulement, tandis que pour préparer les cadres d'enroulement (3), de la place est prévue pour une deuxième série (B) de cadres d'enroulement, une voie de transport (10) s'étendant entre la première et la deuxième série de cadres d'enroulement (A et B), **caractérisé en ce que** de la place est également prévue pour une troisième série (C) de cadres d'enroulement qui s'étend dans la direction de la voie de transport (10) et qui se raccorde à l'extrémité de la voie de transport (10) et **en ce que** le dispositif présente un moyen de transport transversal qui relie l'une à l'autre la première et la deuxième série de cadres d'enroulement (A et B) pour des étapes de transport dans deux directions transversales par rapport aux séries de cadres d'enroulement (A et B) et au-dessus de la voie de transport (10) ainsi qu'un moyen (30) de transport longitudinal pour les étapes de transport le long de la voie de transport (10) dans une direction vers la troisième série (C) de cadres d'enroulement et pour placer des cadres d'enroulement dans la troisième série (C) de cadres d'enroulement.

9. Dispositif selon la revendication 8, **caractérisé en ce que** le moyen (30) de transport longitudinal présente un organe de transport qui s'étend sur toute la longueur de la voie de transport (10) et de la troisième série (C) de cadres d'enroulement.

10. Dispositif selon la revendication 9, **caractérisé en ce que** l'organe de transport du moyen (30) de transport longitudinal présente une bande transporteuse sans fin entraînée, une piste à rouleaux entraînée ou qui descend vers la troisième série (C) de cadres d'enroulement ou une voie ferrée qui descend vers la troisième série (C) de cadres d'enroulement.

11. Dispositif selon l'une des revendications 8 à 10, **caractérisé en ce que** le moyen de transport transversal présente une pluralité de modules (20) de transport transversal qui sont chacun associés à un dispositif d'enroulement (1) ou à un groupe de dispositifs d'enroulement (1) voisin.

12. Dispositif selon l'une des revendications 8 à 11, **caractérisé en ce que** parmi le moyen de transport transversal et le moyen (30) de transport longitudinal, l'un est équipé pour réaliser le transport depuis le haut et l'autre pour réaliser le transport depuis le bas.

13. Dispositif selon les revendications 11 et 12, **caractérisé en ce que** chaque module (20) de transport transversal présente un rail transversal (21) orienté transversalement par rapport à la voie de transport (10) et un dispositif de levage (22) qui peut être déplacé en suspension le long du rail.

14. Dispositif selon l'une des revendications 8 à 11, **caractérisé en ce que** les moyens de transport transversal et les moyens (30) de transport longitudinal sont équipés en vue de réaliser un transport depuis le bas.

15. Dispositif selon les revendications 11 et 14, **caractérisé en ce que** chaque module (20) de transport transversal présente sur chacun des deux côtés du moyen (30) de transport longitudinal un chariot de traction (40, 42) sur lequel une piste à rouleaux (41) peut être montée par levage, une piste à rouleaux (3) relevable étant disposée en position stationnaire dans la zone du moyen (30) de transport longitudinal.
